# EUROPÄISCHE PATENTSCHRIFT

(11) **EP 3 378 724 B1**
(45) Veröffentlichungstag und Bekanntmachung des Hinweises auf die Patenterteilung: **23.10.2019**
(21) Anmeldenummer: 17162269.9
(22) Anmeldetag: 22.03.2017
(51) Int. Cl.: B61L 1/16, B61L 1/20, B61L 15/00, B61L 21/04, B61L 27/00, G08C 25/00

(54) **VERFAHREN ZUR SICHEREN ERMITTLUNG EINER AKTUELLEN AUSGABEINFORMATION IM BEREICH BAHNTECHNIK**
METHOD FOR RELIABLY DETERMINING ACTUAL OUTPUT INFORMATION IN THE FIELD OF RAILWAY TECHNOLOGY
PROCÉDÉ DE DÉTERMINATION FIABLE D'INFORMATION DE SORTIE ACTUEL DANS LE DOMAINE DE LA TECHNIQUE FERROVIAIRE

(43) Veröffentlichungstag der Anmeldung: 26.09.2018
(73) Patentinhaber: Thales Management & Services Deutschland GmbH, 71254 Ditzingen (DE)
(72) Erfinder: LE MAGUET, Pierre, 70374 Stuttgart (DE)
(74) Vertreter: Kohler Schmid Möbus Patentanwälte

(56) Entgegenhaltungen:
- EP-A1- 2 253 525
- EP-A2- 0 631 921
- EP-B1- 1 498 336
- DE-A1-102007 061 807

## Beschreibung

### Hintergrund der Erfindung

Die Erfindung betrifft ein Verfahren zur sicheren Ermittlung einer aktuellen Ausgabeinformation im Bereich Bahntechnik nach Ausfall einer mit mindestens einer Sensoreinrichtung über ein Netzwerk verbundenen Clienteinrichtung mit einer Auswerteeinheit.

Clienteinrichtungen werden im Bahnbetrieb verwendet, um anhand von Eingabeinformationen, welche zuvor von einer oder mehreren Sensoreinrichtung detektiert wurden, Ausgabeinformationen zu ermitteln. Dazu umfasst die Clienteinrichtung eine Auswerteeinheit zum Empfang und zur Verarbeitung der Eingabeinformationen. Zur Erarbeitung von Ausgabeinformationen kann die Clienteinrichtung auch interne Zustandsinformationen verarbeiten.

Da aus Sicherheitsgründen Zugsteuerungen nur up-to-date Eingaben für die Berechnung von Ausgabeinformation verwenden dürfen, arbeiten Clienteinrichtung mit flüchtig gespeicherten Abbildungen der Ihnen zur Verfügung gestellten Sensor Information.

Bei einer Reaktivierung der Clienteinrichtung nach einem Ausfall gehen interne Zustandsinformationen verloren und müssen daher wieder erarbeitet werden, indem sie bei allen Sensoreinrichtungen wieder abgefragt werden, durch händische Eingabe wieder erstellt und abgeglichen werden.

Eine Verbesserung diesbezüglich stellt das in EP 1 498 336 B1 beschriebene Verfahren zur Ermittlung des Belegungszustandes eines Gleisabschnitts dar, bei dem nach einem Neustart eines Achszählsystems (Clienteinrichtung) synchronisierte Zählwerte (Eingabeinformationen) und eine Statusinformation (Ausgabeinformationen) in den Zählpunkten gespeichert werden. Nach einem Neustart des Achszählsystems wird diese gespeicherte Information zusammen mit den aktuellen Zählwerten an die Auswerteeinheit übertragen. Wenn die Differenz der gespeicherten Werte gleich der Differenz der aktuellen Werte ist, wird der Gleisabschnitt als frei bewertet.

Nachteilig an diesem Verfahren ist, dass es nur für Ermittlung von Belegungszuständen definiert ist. Darüber hinaus handelt es sich bei den Speicherorten um Außenkomponenten, deren Anschluss- und Speicherkosten sehr hoch sind.

### Aufgabe der Erfindung

Es ist Aufgabe der Erfindung, ein Verfahren vorzuschlagen, mit dem eine sichere Ermittlung von Ausgabeinformationen im bahntechnischen Bereich, welche von detektierten Eingangsinformationen abgeleitet werden, auch bei Ausfall der Zustands- und Ausgabeinformationen ermittelnden Clienteinrichtung sichergestellt werden kann, wobei das Verfahren auf unterschiedliche bahntechnische Bereiche anwendbar sein soll.

### Beschreibung der Erfindung

Diese Aufgabe wird erfindungsgemäß gelöst durch ein Verfahren gemäß Patentanspruch 1.

Das erfindungsgemäße Verfahren umfasst folgende Verfahrensschritte:
a) Ermittlung von Eingabeinformationen mittels der Sensoreinrichtung zu einem Referenzzeitpunkt, wobei in der Sensoreinrichtung Einholinformationen gespeichert werden, welche die Gesamtheit oder eine Auswahl der Eingabeinformationen umfassen;
b) Übertragung der ermittelten Eingabeinformation von der Sensoreinrichtung zur Auswerteeinheit der Clienteinrichtung;
c) Ermittlung der Ausgabeinformation oder einer Zustandsinformation, die notwendig ist, um die Ausgabeinformation abzuleiten, durch Verarbeitung der übertragenen Eingabeinformation mittels der Auswerteeinheit der Clienteinrichtung;
d) Speicherung eines Datensatzes umfassend die übertragenen Eingabeinformation und die daraus ermittelte Ausgabeinformation oder Zustandsinformation in einer Speichereinrichtung außerhalb der Sensoreinrichtung;
Erfindungsgemäß werden die Verfahrensschritte a) bis d) für verschiedene Referenzzeitpunkte wiederholt und es wird eine Kontinuitätsprüfung hinsichtlich eines kontinuierlichen Betriebs der Sensoreinrichtung durchgeführt. Nach Ausfall der Clienteinrichtung zu einem Ausfallszeitpunkt und Reaktivierung der Clienteinrichtung zu einem Reaktivierungszeitpunkt werden erfindungsgemäß folgende Verfahrensschritte durchgeführt:
e) Übertragung des zuletzt gespeicherten Datensatzes von der Speichereinrichtung an die Auswerteeinheit der Clienteinrichtung und
f) Übertragung der Einholinformationen, die im Zeitraum zwischen dem Referenzzeitpunkt des zuletzt in der Speichereinrichtung gespeicherten Datensatzes (DS(T_{N}) und dem Reaktivierungszeitpunkt von der Sensoreinrichtung gespeichert wurden, zur Auswerteeinheit der Clienteinrichtung; und
g) Ermittlung der aktuellen Ausgabeinformation anhand des zuletzt gespeicherten Datensatzes und der übertragenen Einholinformationen durch die Auswerteeinheit der Clienteinrichtung,
wobei Schritt f) und somit Schritt g) nur durchgeführt werden, wenn die Kontinuitätsprüfung ergibt, dass die Sensoreinrichtung zwischen dem Referenzzeitpunkt des zuletzt in der Speichereinrichtung gespeicherten Datensatzes und dem Reaktivierungszeitpunkt verfügbar war.

Die Verfahrensschritte a) bis d) werden wiederholt durchgeführt, so dass Einholinformationen zu verschiedenen Referenzzeitpunkten in der Sensoreinrichtung gespeichert werden und von der Clienteinrichtung abgerufen werden können, wobei zumindest die aktuellste gespeicherte Einholinformation in der Sensoreinrichtung gespeichert bleibt. Vorzugsweise ist auch eine regelmäßige Übertragung der Eingabeinformation von der Sensoreinrichtung zur Clienteinrichtung vorgesehen. Es ist jedoch auch möglich, die Übertragung nur nach Anforderung (on demand) durchzuführen.

Die Kontinuitätsprüfung ist unabhängig von Ausfällen von der Clienteinrichtung.

Die aktuelle Ausgabeinformation wird anhand des zuletzt gespeicherten Datensatzes sowie anhand der übertragenen Einholinformationen, welche während des Ausfalls der Clienteinrichtung ermittelt und nach Reaktivierung der Clienteinrichtung als Einholinformationen an die Clienteinrichtung übermittelt wurde, ermittelt.

Aufgabe der **Clienteinrichtung** ist es, anhand von Eingabeinformationen Ausgabeinformationen zu ermitteln.

Die **Eingabeinformation** umfasst Daten, welche von der Sensoreinrichtung ermittelt werden.

Die **Speichereinrichtung** ist ein Teil des Netzwerks und kann mit der Clienteinrichtung verbunden oder Teil der Clienteinrichtung sein. Die Speichereinrichtung ist auf jeden Fall unabhängig vom Betriebszustand der Clienteinrichtung, d.h. wenn die Clienteinrichtung ausfällt (z.B. durch Absturz oder Abschaltung), gehen die in der Speichereinrichtung gespeicherten Daten nicht verloren.

Durch Verarbeitung der übertragenen Eingabeinformationen mittels der Clienteinrichtung kann eine interne **Zustandsinformation** (z.B. die Anzahl der Achsen innerhalb eines Gleisabschnitts) ermittelt/abgeleitet werden, aus der schließlich die Ausgabeinformation (z.B. Belegungszustand des Gleisabschnitts) abgeleitet werden kann (Schritt c). Die Ermittlung der abgeleiteten internen Zustandsinformation ist also ein Zwischenschritt um die Ausgabeinformation zu ermitteln.

**Ausgabeinformationen** sind Informationen, welche anhand von Eingabeinformationen von der Clienteinrichtung ermittelt werden. Eine Ausgabeinformation kann direkt aus der von der Clienteinrichtung übertragenen Eingabeinformation oder zusammen mit internen Zustandsinformation ermittelt werden, welche zuvor aus der übertragenen Eingabeinformation ermittelt wurde. Die zur Ermittlung einer Ausgabeinformation herangezogene Eingabeinformation und interne Zustandsinformation müssen sich jedoch auf denselben Zeitpunkt beziehen. Eine aktuelle Zustands- bzw. Ausgabeinformation ist diejenigen Zustands- bzw. Ausgabeinformation, weiche anhand von zuletzt ermittelten Eingabeinformationen ermittelt wurde. Ausgabeinformationen werden von der Clienteinrichtung ausgegeben, um von weiteren Einrichtungen verarbeitet werden zu können. Die Ausgabeinformationen entsprechen in vielen Fällen den Zustandsinformationen, können jedoch auch Informationen sein, welche aus den Zustandsinformationen abgeleitete wurden (z.B. Belegungszustände, abgeleitet aus der Anzahl der Achsen innerhalb eines Gleisabschnitts).

Die **Einholinformation** umfasst eine Auswahl der Daten der Eingabeinformation. Die Auswahl ist so definiert, dass die Einholinformationen die seit dem Referenzzeitpunkt archiviert wurden, es jederzeit ermöglichen, bei einer Reaktivierung der Clienteinrichtung die aktuelle Zustandsinformation der Clienteinrichtung anhand von dem zuletzt gespeicherten Datensatz wieder zu ermitteln. Die in der Sensoreinrichtung gespeicherte Einholinformation kann (muss aber nicht) alle Daten der ermittelten Eingabeinformation umfassen. So müssen bspw. bei einem zyklisch ermittelnden Zählpunkt nur diejenigen Zählzustände archiviert werden, bei denen sich der Zählzustand geändert hat. Die nach Reaktivierung der Clienteinrichtung übermittelten Einholinformationen umfassen insbesondere diejenigen Einholinformationen, die während des Ausfalls der Clienteinrichtung ermittelt und gespeichert wurden und demnach vor Reaktivierung der Clienteinrichtung nicht an die Clienteinrichtung übermittelt und/oder von der Clienteinrichtung verarbeitet werden konnten. Wurde in dem Zeitraum zwischen Ausfall und Reaktivierung der Clienteinrichtung keine Eingabeinformation ermittelt, wird die Information übermittelt, dass sich während des Ausfalls der Clienteinrichtung nichts geändert hat. Die in der Sensoreinrichtung gespeicherte Einholinformation ist auf einen Referenzzeitpunkt bezogen und beinhaltet eine entsprechende Zeitmarke.

Es wird vorliegend zwischen Zustands- und Ausgabeinformation unterschieden, da Ausgabeinformation Publikationsobjekte sind, welche unvollständig sein können. Wenn dies der Fall ist, wird eine Archivierung der Ausgabeinformation im Datensatz nicht ausreichen, um eine Ermittlung der aktuellen Ausgabeinformation nach dem Ausfall zu ermöglichen. Zum Beispiel enthält die Ausgabeinformation "Gleisabschnitt belegt" weniger Information als die interne Zustandsinformation "Anzahl der Achsen im Gleisabschnitt". In diesem Fall ist die Ausagabeinformation nicht ausreichend, um nach einem Ausfall der Clienteinrichtung zu ermitteln, ob der Gleisabschnitt belegt ist oder nicht.

Der **gespeicherte Datensatz** umfasst die zu einem bestimmten Zeitpunkt ermittelte Eingabeinformation und die daraus ermittelte Zustandsinformation und/oder Ausgabeinformation, welche in der Speichereinrichtung gespeichert werden. Der gespeicherte Datensatz ist dadurch gekennzeichnet, dass seine Datenkomponenten verlässlich konsistent sind, d.h. die Eingabeinformation und die daraus ermittelte Ausgabeinformation oder Zustandsinformation beschreiben Feldzustände zum selben Zeitpunkt T_{Archivierung}.

Durch das Vorsehen einer Speichervorrichtung außerhalb der Sensoreinrichtungen kann im Vergleich zur EP 1 498 336 B1 Speicherkapazitätsbedarf in der Sensoreinrichtungen eingespart werden, ohne dass dies die Effizienz der Ermittlung der Ausgabeinformationen negativ beeinflusst. Darüber hinaus müssen die ermittelten Zustandsinformationen nicht mehr über die Netzwerkverbindung zwischen Clienteinrichtung und Sensoreinrichtung an die Sensoreinrichtung übertragen werden. Dies hat den Vorteil, dass der Speicher- und Bandbreitenbedarf im Umfeld der Sensoreinrichtung eingespart werden kann, wo er am teuersten (Speicher) bzw. am stärksten limitiert (Bandbreite) ist, da die Außenanlagen erschwerten Bedingungen ausgesetzt sind.

### Bevorzugte Varianten der Erfindung

Eine spezielle Variante des erfindungsgemäßen Verfahrens sieht vor, dass der Datensatz zur Speicherung von der Clienteinrichtung an die Speichereinrichtung über das Netzwerk übertragen wird. Bei dieser Variante wird als Speichereinrichtung ein externer Speicher als Speichervorrichtung verwendet, der durch das Netzwerk mit der Clienteinrichtung verbunden ist. Das Netzwerk kann ein Sensornetzwerk und ein Systemnetzwerk umfassen, wobei das **Systemnetzwerk** die Clienteinrichtung mit der Speichereinrichtung und das **Sensornetzwerk** die Sensoreinrichtung mit der Clienteinrichtung verbindet. Das Sensornetzwerk dient zur Übertragung der Eingabeinformationen und ev. von Neuanforderungsmitteilungen, Bestätigungsnachrichten und Kontinuitätsinformationen. Das Systemnetzwerk weist typischerweise (aber nicht notwendigerweise) eine größere Bandbreite und/oder eine größerer Rechenkapazität als das Sensornetzwerk auf.

Alternativ hierzu ist es auch möglich, den Datensatz zur Speicherung innerhalb der Clienteinrichtung an die Speichereinrichtung zu übertragen. Die Speichereinrichtung ist dann in der Clienteinrichtung integriert. Bei der Speichereinrichtung muss es sich dann jedoch um einen nicht-flüchtigen Speicher handeln, d.h. um einen Speicher, bei dem die Inhalte zumindest bis zur Reaktivierung der Clienteinrichtung gespeichert bleiben.

Bei einer vorteilhaften Weiterbildung dieser Variante wird bei der Reaktivierung eine Kontinuitätsinformation ermittelt und zusammen mit den Einholinformationen übermittelt. Aus der Kontinuitätsinformation geht hervor, ob die Sensoreinrichtung seit der letzten Archivierung durchgehend im sicheren Betrieb war. Hierdurch wird sichergestellt, dass die Daten, mit denen die Ausgabeinformation nach Ausfall der Clienteinrichtung ermittelt wird, vollständig sind. Enthält die Kontinuitätsinformation keine Bestätigung der Kontinuität oder wird keine Kontinuitätsinformation übermittelt, ist der gespeicherte Datensatz möglicherweise unvollständig oder fehlerhaft. Bei einem unvollständigen oder fehlerhaften Datensatz kann die Clienteinrichtung die aktuelle Ausgabeinformation nicht sicher ermitteln. Das System muss dann über andere Verfahren als die in diesem Patent beschriebenen reinitialisiert werden.

Bei einer speziellen Variante des erfindungsgemäßen Verfahrens werden sämtliche, zwischen Ausfall und Reaktivierung der Clienteinrichtung gespeicherte Einholinformationen von der Sensoreinrichtung an die Clienteinrichtung übertragen. Diese Variante ist zwar nicht optimiert angesichts des Speicherkapazitätsbedarfs, ist aber besonders leicht zu entwickeln, weil sie es ermöglicht, für die Ermittlung der Ausgabeinformationen während der Reaktivierung, dieselben Verfahrensschritte zur Ermittlung einer aktuellen Ausgabeinformation wie im Normalbetriebs auszuführen.

Bei einer besonders vorteilhaften Variante empfängt die Sensoreinrichtung eine Bestätigungsnachricht nachdem ein Datensatz archiviert wurde - sei es direkt von der Speichereinrichtung oder indirekt von der Clienteinrichtung. Anhand der Bestätigungsnachricht, die dem betroffenen Referenzzeitpunkt zugeordnet ist, kann von der Sensoreinrichtung nachvollzogen werden, dass die Eingabeinformation vor dem Referenzzeitpunkt bereits verarbeitet wurde und in die bereits archivierte Zustandsinformation eingeflossen ist. Somit weiß die Sensoreinrichtung, dass die Einholinformation, die vor dem Referenzzeitpunkt gespeichert wurde, für künftige Reaktivierungen nicht mehr benötigt wird und somit der entsprechende Speicherplatz freigegeben werden kann. Durch geschickte Wahl einer Archivierungsfrequenz für den Datensatz können die Größe des Speichers für die Einholinformation und die damit verbundenen Kosten limitiert werden. Für den Fall, dass eine Bestätigung ausbleibt, kann die entsprechende Eingabeinformation als "nicht übertragen" eingestuft werden und kann dann nach Reaktivierung der Clienteinrichtung als Einholinformation (nochmal) übertragen werden.

Bei einer anderen Variante behält die Sensoreinrichtung in einem Ringbuffer ihre gesamte Historie und überschreibt die ältesten Elemente, wenn kein Speicherplatz mehr zur Verfügung steht. Der Ringpuffer kann im Voraus dimensioniert werden, damit ein Ausfall der Clienteinrichtung den Ringpuffer nicht überfüllt. Somit kann ebenfalls der Speicherbedarf limitiert werden. In diesem Fall ist keine Bestätigungsnachricht notwendig.

Vorzugsweise übermittelt die Clienteinrichtung nach Reaktivierung der Clienteinrichtung eine Neuanforderung an die Sensoreinrichtung, welche die Übertragung der Einholinformation auslöst. Die Übermittlung der Kontinuitätsinformation wird vorzugsweise ebenfalls durch die Neuanforderung ausgelöst.

Bei einer speziellen Variante des erfindungsgemäßen Verfahrens werden als Eingabeinformation Zählwerte ermitteln. Anhand der Zählwerte wird als Ausgangsinformation der Belegungszustand eines Gleisabschnitts ermittelt. Als Clienteinrichtung kann dann eine Achszählauswerteeinheit und als Sensoreinrichtung zwei Zählpunkte verwendet werden. Die Zählpunkte ermitteln also die Anzahl der Achsen, die die Zählpunkte in einer definierten Richtung seit Aktivierung der Sensoreinrichtung passiert haben (Eingabeinformation). Aus dieser Eingabeinformation kann die Achszähleinrichtung der Clienteinrichtung die Anzahl der Achsen ermitteln, die sich im Gleisabschnitt befinden, der von den Zählpunkten begrenzt wird (Zustandsinformation), woraus wiederum der Belegungszustand des entsprechenden Gleisabschnitts (Ausgabeinformation) abgeleitete werden kann.

Die Speichereinrichtung ist in der Clienteinrichtung als nicht flüchtiger Speicher integriert.

Bei einer anderen Variante des erfindungsgemäßen Verfahrens wird als Eingabeinformation Belegungszustand mindestens eines Gleisabschnitts ermittelt. Als Ausgabeinformation wird eine Zugposition ermittelt. Als Clienteinrichtung kann dann ein Stellwerk und als Sensoreinrichtung eine Achszählauswerteeinheit verwendet werden.

Bei einer weiteren Variante des erfindungsgemäßen Verfahrens wird als Eingabeinformation eine oder mehrere Zugposition(en) ermittelt. Als Ausgabeinformation wird der Status oder der Abbau einer Fahrstraße ermittelt. Als Sensoreinrichtung kann dann ein Stellwerk und als Clienteinrichtung eine Streckenzentrale verwendet werden. Als Fahrstraße bezeichnet man im Eisenbahnwesen die Verknüpfung von Fahrstraßenelementen (z.B. Gleisabschnitte und ihre Belegung, Kreuzungen, Bahnübergang, Weichen und Signale in passender Stellung) zu einem technisch gesicherten Fahrweg. Der Status einer Fahrstraße beschreibt u. A. welche Gleisabschnitte die Fahrstraße umfasst, und deren Zustände im Fahrstraßenzusammenhang: z.B. "noch zu befahren", "belegt", "befreit von Zügen aber noch als Flankenschutz zu sichern", "im Rahmen der Fahrstraße nicht mehr sicherungspflichtig".

Bei einer weiteren Variante des erfindungsgemäßen Verfahrens wird als Eingabeinformation der Belegungszustand von einem oder mehreren Gleisabschnitte und als Ausgabeinformation der Status oder ein Abbau von mindestens einer Fahrstraße ermittelt. Als Sensoreinrichtung kann dann eine Achszählauswerteeinheit oder eine Gleisstromkreisauswerteeinheit und als Clienteinrichtung eine Streckenzentrale verwendet werden.

Bei der Streckenzentrale handelt es sich bspw. um einen zu einem European Train Control Systems (ETCS) gehörenden Radio Block Center (RBC).

Die zuletzt beschriebenen Varianten, welche spezielle Anwendungen des allgemeinen beanspruchten erfindungsgemäßen Verfahrens beschreiben, können auch miteinander kombiniert werden, um unterschiedliche Ausgabeinformationen zu erhalten. In diesem Fall kann ein und dieselbe Vorrichtung (z.B. die Achszählauswerteeinheit) die Funktion einer Clienteinrichtung zur Ermittlung einer Ausgabeinformation (Belegungszustand) anhand von Eingabeinformationen (Zählwerten) innehaben, als auch die Funktion einer Sensoreinrichtung zur Ermittlung von Eingabeinformationen (Belegungszustand), woraus mittels einer anderen Clienteinrichtung (Stellwerk) eine andere Ausgabeinformation (Status der Fahrstraße) ermittelt werden kann.

Bei einer anderen Variante des erfindungsgemäßen Verfahrens werden als Eingabeinformation Zustände (Schaltungszustand, Lagezustand, ...) von sicherheitsrelevanten Elementen einer Fahrstraße (z.B. der Zustand von einer oder mehreren Weichen oder Zustand von einem oder mehreren Signalen) ermittelt. Als Ausgabeinformation wird der Status oder ein Abbau von mindestens einer Fahrstraße ermittelt, z.B. ob die Fahrstraße freigegeben wird. Als Sensoreinrichtung kann dann eine Feldelementkontrolleinheit und als Clienteinrichtung eine Streckenzentrale verwendet werden. Dabei wird als Zustandsinformation die Kontinuität des Schaltungszustands des Elements innerhalb eines vorgegebenen Zeitraums (und somit die technische Sicherheit einer Fahrstraße) überwacht. Anhand dieser Information kann das Stellwerk die entsprechende Fahrstraße freigeben oder blockieren (Ausgabeinformation).

Bei einer weiteren Variante des erfindungsgemäßen Verfahrens werden als Eingabeinformation eine oder mehrere Zugpositionen oder Feldelementzustände, insbesondere von Weichen, und Fahstraßenzustände ermittelt. Als Ausgabeinformation wird Fahrterlaubnis (Movement Authority) ermittelt. Als Sensoreinrichtung kann dann ein Stellwerk oder eine Feldelementkontrolleinheit und eine Zugsteuerung verwendet werden. Als Clienteinrichtung kann eine Streckenzentrale verwendet werden.

Weitere Vorteile der Erfindung ergeben sich aus der Beschreibung und der Zeichnung. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1a: zeigt den Aufbau einer für die Durchführung des erfindungsgemäßen Verfahrens geeigneten Vorrichtung;
- Fig. 1b: zeigt den Aufbau einer für die Durchführung des erfindungsgemäßen Verfahrens geeigneten Vorrichtung mit einer kombinierten Sensor- und Clienteinrichtung;
- Fig. 2: zeigt einen schematischen Ablauf einer bevorzugten Variante des erfindungsgemäßen Verfahrens.

**Fig. 1a** zeigt beispielhaft Sensoreinrichtungen 1 mit sechs Sensoreinheiten **11,** welche durch eine Sensornetzwerk **2** mit einer Clienteinrichtung **3** verbunden sind. Die Sensoreinrichtung 1 detektiert Messwerte (Eingabeinformation **Iₑᵢₙ**) für einen Referenzzeitpunkt, aufgrund der in der Clienteinrichtung 3 eine Ausgabeinformation **Iₐᵤₛ** (und ev. eine Zustandsinformation I_{zust} - s. Fig. 1b) für den Referenzzeitpunkt ermittelt werden. Die Ausgabeinformation Iₐᵤₛ kann dann von der Clienteinrichtung 3 weitergeleitet werden. Über ein Systemnetzwerk **4** wird die Ausgabeinformation Iₐᵤₛ und die übertragene Eingabeinformation Iₑᵢₙ, aufgrund derer die Ausgabeinformation **Iₐᵤₛ** ermittelt wurde, (also zum selben Referenzzeitpunkt gehörende Eingangsinformationen Iₑᵢₙ und Ausgabeinformationen Iₐᵤₛ) zu einer Speichereinrichtung **5** übertragen und dort als Datensatz **DS** gespeichert.

In Fig. 1b ist eine Vorrichtung gezeigt, bei der die Speichereinrichtung in der Clienteinrichtung 3 integriert ist. Während bei der in Fig. 1a gezeigten Vorrichtung das Netzwerk ein Sensornetzwerk 2 und ein Systemnetzwerk 4 umfasst, kann bei der in Fig. 2 gezeigten Vorrichtung auf ein Systemnetzwerk 4 verzichtet werden. Damit die Daten in der Speichereinrichtung 5 bei einem Ausfall der Clienteinrichtung 3 nicht verloren gehen, muss die Speichereinrichtung einen permanenten (nicht flüchtigen) Speicher umfassen oder einen Speicher der eine Retentionszeit aufweist, die länger ausgelegt sein sollte wie die Dauer eines Ausfalls der Clienteinrichtung 3 zu erwarten ist.

Während eines Ausfalls der Clienteinrichtung 3 können keine Ausgabeinformationen Iₐᵤₛ berechnet werden. Um nach Reaktivierung der Clienteinrichtung eine aktuelle Ausgabeinformationen Iₐᵤₛ(T_{N+M}) zu ermitteln, wird zu jedem Referenzzeitpunkt die von der Sensoreinrichtung 1 gemessene Eingabeinformation Iₑᵢₙ bzw. eine Auswahl davon als Einholinformation Iₕₒₗ in der Sensoreinrichtung 1 zumindest temporär gespeichert, so dass nach Reaktivierung die während des Ausfalls gespeicherten Einholinformationen Iₕₒₗ(T_{N} ... T_{N+M}) an die Clienteinrichtung 3 übertragen werden können. **Fig. 2** zeigt einen typischen Ablauf einer bevorzugten Variante des erfindungsgemäßen Verfahrens. Die Sensoreinrichtung 1 ermittelt zu einem Referenzzeitpunkt T₁ (beispielsweise durch Messung) die Eingabeinformation Iₑᵢₙ(T₁), von der hier eine Auswahl als Einholinformation Iₕₒₗ(T₁) in der Sensoreinrichtung 1 gespeichert wird. Die Eingabeinformation Iₑᵢₙ(T₁) wird an die Clienteinrichtung 3 übermittelt. Die Clienteinrichtung 3 sendet nach Erhalt der Eingabeinformation Iₑᵢₙ(T₁) jeweils eine Bestätigungsnachricht (nicht gezeigt) an die Sensoreinrichtung 1, wodurch beispielsweise ein Löschen der entsprechenden in der Sensoreinrichtung 1 gespeicherten Einholinformationen Iₕₒₗ(T₁) autorisiert werden kann. Die Clienteinrichtung 3 ermittelt anhand der übermittelten Eingabeinformation Iₑᵢₙ(T₁) die Ausgabeinformation Iₐᵤₛ(T₁) oder eine Zustandsinformation, aus der die Ausgabeinformation Iₐᵤₛ(T₁) abgeleitet werden kann (nicht gezeigt), und übermittelt diese zusammen mit der entsprechenden Eingabeinformation Iₑᵢₙ(T₁) als Datensatz DS(T₁) an die Speichereinrichtung 5. Dieselbe Prozedur erfolgt zu weiteren Referenzzeitpunkten (T₂ ... T_{N}). In dem in Fig. 2 gezeigten Szenario fällt die Clienteinrichtung 3 nach dem Referenzzeitpunkten (T_{N}) aus und wird nach dem Zeitpunkt (T_{N+M}) reaktiviert. Während des Ausfalls der Clienteinrichtung 3 werden durch die Sensoreinrichtung weiterhin Eingabeinformationen Iₑᵢₙ (T_{N+1}) ... Iₑᵢₙ(T_{N+m}) ermittelt und Einholinformationen Iₕₒₗ(T_{N+1}) ... Iₕₒₗ(T_{N+M}) in der Sensoreinrichtung 3 gespeichert. Eine Übermittlung der Einholinformationen Iₕₒₗ(T_{N+1}) ... Iₕₒₗ(T_{N+M}) an die Clienteinrichtung 3 ist jedoch während des Ausfalls nicht möglich. Nach Reaktivierung der Clienteinrichtung 3 kann die Clienteinrichtung 3 eine Neuanforderung NA an die Sensoreinrichtungen 1 versenden, was eine Übermittlung der Einholinformationen Iₕₒₗ(T_{N+1}) ...Iₕₒₗ(T_{N+M}) (oder falls dies ausreichend ist, nur einen Teil davon, z.B. die aktuellste Einholinformation Iₕₒₗ(T_{N+M})) auslöst. Die Einholinformationen Iₕₒₗ(T_{N+1}) ... Iₕₒₗ(T_{N+M}) werden in der gezeigten Verfahrensvariante zusammen mit einer Kontinuitätsinformation KI übermittelt, um sicherzustellen, dass die Sensoreinrichtungen 1 während des Ausfalls der Clienteinrichtung 3 selbst nicht ausgefallen sind. Gleichzeitig erfolgt eine Übermittlungsaufforderung **ÜI** des zuletzt in der Speichereinrichtung 5 gespeicherten Datensatzes DS(T_{N}). Anhand des Datensatzes DS(T_{N}) und der übermittelten Einholinformation Iₕₒₗ(T_{N+1}) ... Iₕₒₗ(T_{N+M}) kann eine aktuelle Ausgabeinformation Iₐᵤₛ(T_{N+M}) ermittelt werden.

Zur Bestimmung eines Belegungszustandes eines Gleisabschnitts als Ausgabeinformation können als Sensoreinrichtung Zählpunkte und als Clienteinrichtung eine Achszählauswerteeinheit verwendet werden. Die Zählpunkte ermitteln Zählwerte als Eingabeinformation (mittels derer auf die Anzahl der Achsen, welche den Zählpunkt in eine Richtung passiert haben, abzüglich der Anzahl der Achsen, die den Zählpunkt in die andere Richtung passiert haben, geschlossen werden kann), aus denen die Achszählauswerteeinheit Belegungszustände des Gleisabschnitts, welcher von den Zählpunkten begrenzt wird, ermittelt. Nach Ausfall der Achszählauswerteeinheit kann der aktuelle Belegungszustand durch den zuletzt in der Speichereinrichtung gespeicherten Datensatz DS(T_{N}) und den aktuellen (also zuletzt ermittelten) Zählerwerten Iₑᵢₙ(T_{N+M}) der Zählpunkte erfolgen.

Zur Bestimmung eines Status einer Fahrstraße als Ausgabeinformation können als Sensoreinrichtung Achszählauswerteeinheiten eines Achszählsystems und als Clienteinrichtung ein Stellwerk verwendet werden, wobei die Achszählauswerteeinheiten Belegzustände von Gleisabschnitten als Eingabeinformation ermitteln, aus denen das Stellwerk den Status einer Fahrstraße (z.B. welche Gleisabschnitte als Fahrstraße freigegeben werden können) ermittelt. Nach Ausfall des Stellwerks kann der aktuelle Status der Fahrstraße durch den zuletzt in der Speichereinrichtung gespeicherten Datensatz DS(T_{N}) und den während des Ausfalls des Stellwerks ermittelten Belegungszuständen Iₑᵢₙ(T_{N+1}) ... Iₑᵢₙ(T_{N+M}) erfolgen. Bei dieser Variante ist es vorteilhaft, Züge, welche die entsprechenden Gleisabschnitte passieren, zu verfolgen. Dazu ist es notwendig, alle während des Ausfalls des Stellwerks gespeicherten Einholinformationen (ermittelte Belegungszustände) an das Stellwerk zu übertragen.

Zur Bestimmung von Zugpositionen als Ausgabeinformation können als Sensoreinrichtung Stellwerke und als Clienteinrichtung eine Streckenzentrale verwendet werden, wobei die Stellwerke den Status von Fahrstraßen und/oder von Belegungsabschnitten und/oder von Weichen ermitteln, aus denen die Streckenzentrale Zugpositionen ermittelt. Nach Ausfall der Streckenzentrale kann die aktuelle Zugposition durch den zuletzt in der Speichereinrichtung gespeicherten Datensatz DS(T_{N}) und den während des Ausfalls der Streckenzentrale ermittelten Status von Fahrstraßen und/oder von Belegungsabschnitten und/oder von Weichen erfolgen. Dabei ist es zwingend notwendig, dass alle während des Ausfalls des Stellwerks gespeicherten Einholinformationen Iₑᵢₙ(T_{N+1}) ... Iₑᵢₙ(T_{N+M}) (ermittelten Status) an die Streckenzentrale übertragen werden.

Zur Ausgabe einer Freigabe oder Blockierung einer Fahrstraße als Ausgabeinformation können als Sensoreinrichtung Signalüberwachungseinheiten und als Clienteinrichtung ein Stellwerk verwendet werden, wobei die Signalüberwachungseinheiten Schaltungszustände des Bahnsignals ermitteln, aus denen das Stellwerk die Kontinuität des Schaltungszustands als Zustandsinformation ermittelt, was als Kriterium für eine Freigabe oder eine Blockade der Fahrstraße dienen kann. Nach Ausfall des Stellwerks kann die Kontinuität des aktuellen Schaltungszustands durch den zuletzt in der Speichereinrichtung gespeicherten Datensatz DS(T_{N}) und den während des Ausfalls des Stellwerks ermittelten Schaltungszuständen Iₑᵢₙ(T_{N+1}) ... Iₑᵢₙ(T_{N+M}) innerhalb des vorgegebenen Zeitraums erfolgen. Dabei ist es zwingend notwendig, dass alle während des Ausfalls des Stellwerks gespeicherten als Einholinformationen Iₑᵢₙ(T_{N+1}) ... Iₑᵢₙ(T_{N+M}) (ermittelte Schaltungszustände) an die Streckenzentrale übertragen werden, sofern die in den vorgegebenen Zeitraum fallen.

### Bezugszeichenliste

- 1: Sensoreinrichtung
- 2: Sensornetzwerk
- 3: Clienteinrichtung
- 4: Systemnetzwerk
- 5: Speichereinrichtung
- DS: Datensatz
- Iₐᵤₛ: Ausgabeinformationen
- Iₑᵢₙ: Eingabeinformationen
- Iₕₒₗ: Einholinformation
- I_{zust}: Zustandsinformation
- KI: Kontinuitätsinformation
- NA: Neuaufforderung
- T₁...T_{N}: Referenzzeitpunkte
- T_{Ausfall}: Zeitpunkt des Ausfalls der Clienteinrichtung
- T_{Reaktivierung}: Reaktivierungszeitpunkt
- ÜA: Übermittlungsaufforderung

## Patentansprüche

1. Verfahren zur sicheren Ermittlung einer aktuellen Ausgabeinformation (Iₐᵤₛ(T_{N+M})) im Bereich Bahntechnik nach Ausfall einer mit mindestens einer Sensoreinrichtung (1) über ein Netzwerk verbundenen Ciienteinrichtung (3) mit einer Auswerteeinheit,
wobei das Verfahren folgende Verfahrensschritte umfasst:
a) Ermittlung von Eingabeinformationen (Iₑᵢₙ) mittels der Sensoreinrichtung (1) zu einem Referenzzeitpunkt (T₁...T_{N}), wobei in der Sensoreinrichtung (1) Einholinformationen (Iₕₒₗ) gespeichert werden, welche die Gesamtheit oder eine Auswahl der Eingabeinformationen (Iₑᵢₙ) umfassen;
b) Übertragung der ermittelten Eingabeinformation (Iₑᵢₙ) von der Sensoreinrichtung (1) zur Auswerteeinheit der Clienteinrichtung (3);
c) Ermittlung der Ausgabeinformation (Iₐᵤₛ) oder einer Zustandsinformation, die notwendig ist, um die Ausgabeinformation (Iₐᵤₛ) abzuleiten, durch Verarbeitung der übertragenen Eingabeinformation (Iₑᵢₙ) mittels der Auswerteeinheit der Clienteinrichtung (3);
d) Speicherung eines Datensatzes (DS(T₁)...DS(T_{N})) umfassend die übertragenen Eingabeinformation (Iₑᵢₙ) und die daraus ermittelte Ausgabeinformation (Iₐᵤₛ) oder Zustandsinformation in einer Speichereinrichtung (5) außerhalb der Sensoreinrichtung;
wobei die Verfahrensschritte a) bis d) für verschiedene Referenzzeitpunkte T₁ ... T_{N} wiederholt werden, und wobei eine Kontinuitätsprüfung hinsichtlich eines kontinuierlichen Betriebs der Sensoreinrichtung (1) durchgeführt wird,
wobei nach Ausfall der Clienteinrichtung zu einem Ausfallszeitpunkt (T_{Ausfall}) und Reaktivierung der Clienteinrichtung zu einem Reaktivierungszeitpunkt (T_{Reaktivierung}) folgende Verfahrensschritte durchgeführt werden:
e) Übertragung des zuletzt gespeicherten Datensatzes (DS(T_{N})) von der Speichereinrichtung (5) an die Auswerteeinheit der Clienteinrichtung (3) und
f) Übertragung der Einholinformationen (Iₕₒₗ), die im Zeitraum zwischen dem Referenzzeitpunkt (T₁...T_{N}), des zuletzt in der Speichereinrichtung gespeicherten Datensatzes (DS(T_{N}) und dem Reaktivierungszeitpunkt (T_{Reaktivierung}) von der Sensoreinrichtung gespeichert wurden, zur Auswerteeinheit der Clienteinrichtung (3); und
g) Ermittlung der aktuellen Ausgabeinformation (Iₐᵤₛ(N+M)) anhand des zuletzt gespeicherten Datensatzes (DS(T_{N})) und der übertragenen Einholinformationen (Iₕₒₗ) durch die Auswerteeinheit der Clienteinrichtung (3),
wobei Schritt f) und somit Schritt g) nur durchgeführt werden, wenn die Kontinuitätsprüfung ergibt, dass die Sensoreinrichtung zwischen dem Referenzzeitpunkt (T₁...T_{N}) des zuletzt in der Speichereinrichtung gespeicherten Datensatzes (DS(T_{N}) und dem Reaktivierungszeitpunkt (T_{Reaktivierung}) verfügbar war.

2. Verfahren nach Anspruch 1, **dadurch gekennzeichnet, dass** der Datensatz zur Speicherung von der Clienteinrichtung (3) an die Speichereinrichtung (5) über das Netzwerk übertragen wird.

3. Verfahren nach Anspruch 1, **dadurch gekennzeichnet, dass** der Datensatz zur Speicherung innerhalb der Clienteinrichtung an die Speichereinrichtung übertragen wird.

4. Verfahren nach einem der vorhergehenden Ansprüche, **dadurch gekennzeichnet, dass** die Sensoreinrichtung eine Bestätigungsnachricht empfängt, nachdem ein Datensatz archiviert wurde.

5. Verfahren nach einem der vorhergehenden Ansprüche, **dadurch gekennzeichnet, dass** eine Kontinuitätsinformation (KI) ermittelt und zusammen mit den Einholinformationen (Iₕₒₗ) übermittelt wird, aus der hervorgeht, ob die Sensoreinrichtung (1) während des Ausfalls der Clienteinrichtung (3) durchgehend in Betrieb war.

6. Verfahren nach einem der vorhergehenden Ansprüche, **dadurch gekennzeichnet, dass** die Clienteinrichtung (3) nach Reaktivierung eine Neuanforderung (NA) an die Sensoreinrichtung (1) übermittelt, welche die Übertragung der Einholinformationen (Iₕₒₗ) auslöst.

7. Verfahren nach einem der Ansprüche 1 bis 6, **dadurch gekennzeichnet,**
**dass** als Eingabeinformation (Iₑᵢₙ) Zählwerte ermitteln werden, und
**dass** als Ausgangsinformation (Iₐᵤₛ) der Belegungszustand eines Gleisabschnitts anhand der Zählwerte ermittelt wird.

8. Verfahren nach einen der Ansprüche 1 bis 6, **dadurch gekennzeichnet,**
**dass** als Eingabeinformation (Iₑᵢₙ) der Belegungszustand mindestens eines Gleisabschnitts ermittelt wird, und
**dass** als Ausgabeinformation (Iₐᵤₛ) eine Zugposition ermittelt wird.

9. Verfahren nach einem der Ansprüche 1 bis 6, **dadurch gekennzeichnet,**
**dass** als Eingabeinformation (Iₑᵢₙ) eine oder mehrere Zugpositionen, ermittelt wird, und
**dass** als Ausgabeinformation (Iₐᵤₛ) der Status oder ein Abbau von mindestens einer Fahrstraße ermittelt wird.

10. Verfahren nach einem der Ansprüche 1 bis 6, **dadurch gekennzeichnet,**
**dass** als Eingabeinformation (Iₑᵢₙ) der Belegungszustand von einem oder mehrere Gleisabschnitte ermittelt wird, und
**dass** als Ausgabeinformation (Iₐᵤₛ) der Status oder ein Abbau von mindestens einer Fahrstraße ermittelt wird.

11. Verfahren nach einem der Ansprüche 1 bis 6, **dadurch gekennzeichnet,**
**dass** als Eingabeinformation (Iₑᵢₙ) den Zustand von einer oder mehreren Weichen ermittelt wird, und
**dass** als Ausgabeinformation (Iₐᵤₛ) der Status oder ein Abbau von mindestens einer Fahrstraße ermittelt wird.

12. Verfahren nach einem der Ansprüche 1 bis 6, **dadurch gekennzeichnet,**
**dass** als Eingabeinformation (Iₑᵢₙ) den Zustand von einem oder mehreren Signalen ermittelt wird, und
**dass** als Ausgabeinformation (Iₐᵤₛ) der Status oder ein Abbau von mindestens einer Fahrstraße ermittelt wird.

13. Verfahren nach einem der Ansprüche 1 bis 6, **dadurch gekennzeichnet,**
**dass** als Eingabeinformation (Iₑᵢₙ) eine oder mehrere Zugpositionen oder Fahrstraßenzustände oder Feldelementzustände, insbesondere von Weichen, ermittelt werden, und
**dass** als Ausgabeinformation (Iₐᵤₛ) eine Movement Authority ermittelt wird.

## Claims

1. Method for reliably determining current output information (Iₒᵤₜ(T_{N+M})) in the field of railway technology after failure of a client device (3) which is connected to at least one sensor device (1) via a network and has an evaluation unit, the method comprising the following method steps:
a) determining input information (Iᵢₙ) at a reference time (T₁...T_{N}) by means of the sensor device (1), wherein recovery information (Iₕₒₗ) is stored in the sensor device (1), which information comprises all or a selection of the input information (Iᵢₙ);
b) transmitting the determined input information (Iᵢₙ) from the sensor device (1) to the evaluation unit of the client device (3);
c) determining output information (Iₐᵤₛ), or state information that is necessary for deriving the output information (Iₐᵤₛ), by processing the transmitted input information (Iᵢₙ) by means of the evaluation unit of the client device (3);
d) storing, in a memory device (5) outside of the sensor device, a data set (DS(T₁)...DS(T_{N})) comprising the transmitted input information (Iᵢₙ) and the output information (Iₐᵤₛ) or state information determined therefrom;
wherein the method steps a) to d) are repeated for different reference times T₁ ... T_{N}, and wherein a continuity test is carried out with respect to continuous operation of the sensor device (1), wherein, after failure of the client device at a failure time (T_{failure}). and reactivation of the client device at a reactivation time (T_{reactivation}), the following method steps are carried out:
e) transmitting the most recently stored data set (DS(T_{N})) from the memory device (5) to the evaluation unit of the client device (3) and
f) transmitting, to the evaluation unit of the client device (3), the recovery information (Iₕₒₗ) which was stored in the time period between the reference time (T₁...T_{N}) of the data set (DS(T_{N}) stored most recently in the memory device and the reactivation time (T_{reactivation}) of the sensor device; and
g) determining, by means of the evaluation unit of the client device (3), the current output information (Iₐᵤₛ(N+M)) based on the most recently stored data set (DS(T_{N})) and the transmitted recovery information (Iₕₒₗ),
wherein step f) and therefore step g) are only carried out if the continuity check reveals that the sensor device was available between the reference time (T₁...T_{N}) of the data set (DS (T_{N}) stored most recently in the memory device and the reactivation time (T_{reactivation}).

2. Method according to claim 1, **characterized in that** the data set is transmitted from the client device (3) to the storage device (5) for storage, via the network.

3. Method according to claim 1, **characterized in that** the data set is transmitted to the memory device for storage within the client device.

4. Method according to any of the preceding claims, **characterized in that** the sensor device receives a confirmation message after a data set has been archived.

5. Method according to any of the preceding claims, **characterized in that** continuity information (KI) is determined and transmitted together with the recovery information (Iₕₒₗ), which continuity information shows whether the sensor device (1) was continuously in operation during the failure of the client device (3).

6. Method according to any of the preceding claims, **characterized in that**, after reactivation, the client device (3) transmits a new request (NA) to the sensor device (1) that triggers the transmission of the recovery information (Iₕₒₗ).

7. Method according to any of claims 1 to 6, **characterized in that** count values are determined as input information (Iᵢₙ), and **in that** the occupancy state of a track section is determined as output information (Iₐᵤₛ) based on the count values.

8. Method according to any of claims 1 to 6, **characterized in that** the occupancy state of at least one track section is determined as input information (Iᵢₙ), and **in that** a train position is determined as output information (Iₐᵤₛ).

9. Method according to any of claims 1 to 6, **characterized in that** one or more train positions are determined as input information (Iᵢₙ), and **in that** the status or removal of at least one route is determined as output information (Iₐᵤₛ).

10. Method according to any of claims 1 to 6, **characterized in that** the occupancy state of one or a plurality of track section is determined as input information (Iᵢₙ), and **in that** the status or removal of at least one route is determined as output information (Iₐᵤₛ).

11. Method according to any of claims 1 to 6, **characterized in that** the state of one or more switches is determined as input information (Iᵢₙ), and **in that** the status or removal of at least one route is determined as output information (Iₐᵤₛ).

12. Method according to any of claims 1 to 6, **characterized in that** the state of one or more signals is determined as input information (Iᵢₙ), and **in that** the status or removal of at least one route is determined as output information (Iₐᵤₛ).

13. Method according to any of claims 1 to 6, **characterized in that** one or more train positions, or one or more states of routes or of field elements, in particular of switches, are determined as input information (Iᵢₙ), and **in that** a movement authority is determined as output information (Iₐᵤₛ).

## Revendications

1. Procédé de détermination fiable d'une information de sortie actuelle (Iₐᵤₛ(T_{N+M})) dans le domaine de la technique ferroviaire après défaillance d'un dispositif client (3) doté d'une unité d'évaluation et relié à au moins un dispositif capteur (1) par un réseau,
le procédé comprenant les étapes suivantes :
a) détermination d'informations d'entrée (Iₑᵢₙ) au moyen du dispositif capteur (1) à un instant de référence (T₁...T_{N}), des informations de rattrapage (Iₕₒₗ) comprenant l'ensemble ou une sélection des informations d'entrée (Iₑᵢₙ) étant stockées dans le dispositif capteur (1) ;
b) transmission de l'information d'entrée déterminée (Iₑᵢₙ) par le dispositif capteur (1) à l'unité d'évaluation du dispositif client (3) ;
c) détermination de l'information de sortie (Iₐᵤₛ) ou d'une information d'état qui est nécessaire pour déduire l'information de sortie (Iₐᵤₛ) par traitement de l'information d'entrée transmise (Iₑᵢₙ) au moyen de l'unité d'évaluation du dispositif client (3) ;
d) stockage d'un ensemble de données (DS(T₁)...DS(T_{N})) comprenant l'information d'entrée transmise (Iₑᵢₙ) et l'information de sortie (Iₐᵤₛ) ou l'information d'état déterminée à partir de celle-ci dans un dispositif de stockage (5) à l'extérieur du dispositif capteur ;
dans lequel les étapes de procédé a) à d) sont répétées pour différents instants de référence T₁ .... TN, et dans lequel un contrôle de continuité est effectué en ce qui concerne un fonctionnement continu du dispositif capteur (1),
dans lequel les étapes de procédé suivantes sont effectuées après une défaillance du dispositif client à un instant de défaillance (T_{Ausfall}) et une réactivation du dispositif client à un instant de réactivation (T_{Reaktivierung}) :
e) transmission du dernier ensemble de données stocké (DS(T_{N})) par le dispositif de stockage (5) à l'unité d'évaluation du dispositif client (3) et
f) transmission des informations de rattrapage (Iₕₒₗ) qui ont été stockées par le dispositif capteur dans l'intervalle entre l'instant de référence (T₁...T_{N}) du dernier ensemble de données stocké (DS(T_{N})) dans le dispositif de stockage et l'instant de réactivation (T_{Reaktivierung}) à l'unité d'évaluation du dispositif client (3) ; et
g) détermination de l'information de sortie actuelle (Iₐᵤₛ(N+M)) à partir du dernier ensemble de données stocké (DS(T_{N})) et des informations de rattrapage (Iₕₒₗ) transmises, par l'unité d'évaluation du dispositif client (3),
dans lequel l'étape f) et donc l'étape g) ne sont effectuées que si le contrôle de continuité indique que le dispositif capteur était disponible entre l'instant de référence (T₁...T_{N}) du dernier ensemble de données stocké (DS(T_{N})) dans le dispositif de stockage et l'instant de réactivation (T_{Reaktivierung}).

2. Procédé selon la revendication 1, **caractérisé en ce que** l'ensemble de données destiné au stockage est transmis par le dispositif client (3) au dispositif de stockage (5) via le réseau.

3. Procédé selon la revendication 1, **caractérisé en ce que** l'ensemble de données destiné au stockage est transmis au dispositif de stockage à l'intérieur du dispositif client.

4. Procédé selon l'une des revendications précédentes, **caractérisé en ce que** le dispositif capteur reçoit un message de confirmation après qu'un ensemble de données a été archivé.

5. Procédé selon l'une des revendications précédentes, **caractérisé en ce qu'**une information de continuité (KI) est déterminée et transmise avec les informations de rattrapage (Iₕₒₗ), laquelle indique si le dispositif capteur (1) était en fonctionnement continu pendant la défaillance du dispositif client (3).

6. Procédé selon l'une des revendications précédentes, **caractérisé en ce que**, après réactivation, le dispositif client (3) transmet une nouvelle demande (NA) au dispositif capteur (1), laquelle déclenche la transmission des informations de rattrapage (Iₕₒₗ).

7. Procédé selon l'une des revendications 1 à 6, **caractérisé en ce**
**que** des valeurs de comptage sont déterminées en tant qu'information d'entrée (Iₑᵢₙ) et
**que** l'état d'occupation d'un tronçon de voie est déterminé à partir des valeurs de comptage en tant qu'information de sortie (Iₐᵤₛ).

8. Procédé selon l'une des revendications 1 à 6, **caractérisé en ce**
**que** l'état d'occupation d'au moins un tronçon de voie est déterminé en tant qu'information d'entrée (Iₑᵢₙ) et
**qu'**une position de train est déterminée en tant qu'information de sortie (Iₐᵤₛ).

9. Procédé selon l'une des revendications 1 à 6, **caractérisé en ce**
**qu'**une ou plusieurs positions de train sont déterminées en tant qu'information d'entrée (Iₑᵢₙ) et
**que** le statut ou une destruction d'au moins un itinéraire est déterminé(e) en tant qu'information de sortie (Iₐᵤₛ).

10. Procédé selon l'une des revendications 1 à 6, **caractérisé en ce**
**que** l'état d'occupation d'un ou plusieurs tronçons de voie est déterminé en tant qu'information d'entrée (Iₑᵢₙ) et
**que** le statut ou une destruction d'au moins un itinéraire est déterminé(e) en tant qu'information de sortie (Iₐᵤₛ).

11. Procédé selon l'une des revendications 1 à 6, **caractérisé en ce**
**que** l'état d'un ou plusieurs aiguillages est déterminé en tant qu'information d'entrée (Iₑᵢₙ) et
**que** le statut ou une destruction d'au moins un itinéraire est déterminé(e) en tant qu'information de sortie (Iₐᵤₛ).

12. Procédé selon l'une des revendications 1 à 6, **caractérisé en ce**
**que** l'état d'un ou plusieurs signaux est déterminé en tant qu'information d'entrée (Iₑᵢₙ) et
**que** le statut ou une destruction d'au moins un itinéraire est déterminé(e) en tant qu'information de sortie (Iₐᵤₛ).

13. Procédé selon l'une des revendications 1 à 6, **caractérisé en ce**
**qu'**un(e) ou plusieurs positions de train ou états d'itinéraire ou états d'éléments de terrain, en particulier d'aiguillages, sont déterminé(e)s en tant qu'information d'entrée (Iₑᵢₙ) et
**qu'**une autorisation de mouvement est déterminée en tant qu'information de sortie (Iₐᵤₛ) .
